# EUROPÄISCHE PATENTSCHRIFT

(11) **EP 1 121 479 B1**
(45) Veröffentlichungstag und Bekanntmachung des Hinweises auf die Patenterteilung: **23.01.2008**
(21) Anmeldenummer: 99955777.0
(22) Anmeldetag: 17.09.1999
(51) Int. Cl.: D04B 1/22

(54) **ANORDNUNG ZUR BEFESTIGUNG EINES ZWEILAGIGEN GESTRICKS AN EINEM TRÄGER**
DEVICE FOR SECURING A TWO-LAYERED KNITTED FABRIC TO A SUPPORT
SYSTEME POUR FIXER UNE TISSU MAILLE A DEUX COUCHES SUR UN SUPPORT

(30) Priorität: 09.10.1998 DE 19847334
(43) Veröffentlichungstag der Anmeldung: 08.08.2001
(73) Patentinhaber: Gebrüder Achter GmbH & Co. KG, 41063 Mönchengladbach (DE)
(72) Erfinder: ROELL, Friedrich, D-88400 Biberach (DE); ACHTER, Viktor, Nikolaus, 50933 Köln (DE)
(74) Vertreter: Bauer, Dirk
(86) Internationale Anmeldenummer: PCT/DE1999/003052
(87) Internationale Veröffentlichungsnummer: WO 2000/022214

(56) Entgegenhaltungen:
- EP-A- 0 734 670
- EP-A- 0 897 029
- WO-A-91/00936
- WO-A-94/26655
- DE-U- 8 629 570
- GB-A- 2 253 219
- US-A- 5 457 968

## Beschreibung

Die vorliegende Erfindung betrifft eine Anordnung zur Befestigung eines zweilagigen Gestricks an einem Träger, wie sie z.B. für die Festlegung eines Sitzbezuges an einem Sitzträger benötigt wird.

In der Kraftfahrzeugindustrie geht ein Trend bei der Herstellung von Kraftfahrzeugsitzbezügen dahin, die Sitzbezüge nicht mehr zu weben und mit einem relativ hohen Personalaufwand zu konfektionieren, sondern den Bezug von vornherein auf einer Flachstrickmaschine als dreidimensionales Gestrick fertig herzustellen, so dass keine weitere Konfektionierung erforderlich ist. Bei der Herstellung des Sitzbezuges auf der Strickmaschine ist es natürlich wünschenswert, wenn nicht nur der Bezug selbst sondern auch die Befestigungsbereiche des Bezuges zu dessen Befestigung an einem Sitzträger beim Herstellungsvorgang mit angestrickt werden können, so dass für die Befestigungselemente keine zusätzliche Konfektionierungsarbeit mehr benötigt wird. Eine Lösung hierzu ist in der EP 0 484 370 A1 gezeigt, bei welcher schlauchförmige Abschnitte während des Stricken des Bezuges mit angestrickt werden, ohne dass es eines separaten Bearbeitungsvorganges bedarf. Derartige angestrickte Teile verlängern jedoch die Maschinenlaufzeiten des einzelnen Bezuges beträchtlich, da während des Strickens dieser Teile der restliche Bezug nicht weiter gestrickt wird. Selbstverständlich eignen sich derartige Sitzbezüge auch für stehendes Mobiliar in Büros oder Wohnungen, d. h. für den Bereich des stationären Sitzens.

Es ist Aufgabe der Erfindung, eine Anordnung zur Befestigung eines zweilagigen Gestricks an einem Träger zu schaffen, die eine einfache Befestigung des Gestricks an dem Träger ermöglicht, ohne dass der Herstellungsaufwand für den Bezug dadurch sehr stark ansteigt. Eine Lösung dieses Problems ist aus der GB-A-2 253 219 bekannt, welche eine Befestigungsanordnung gemäß dem Oberbegriff von Anspruch 1 beschreibt. Diese Aufgabe wird erfindungsgemäß durch die kennzeichnenden Merkmale des Anspruchs 1 gelöst. Vorteilhafte Weiterbildungen der Erfindung sind Gegenstand der Unteransprüche.

Erfindungsgemäß wird zwischen die beiden Lagen des Sitzbezugs ein Befestigungselement eingezogen, welches zur Befestigung des Bezuges an dem Träger dient. Dieses Befestigungselement kann z. B. ein Keder oder ein Hohlprofil sein, in das ein Ende eines Verbindungselementes eingreift, dessen anderes Ende an dem Träger vorgesehen oder festlegbar ist. Dieses erste Befestigungselement sollte auf jeden Fall starrer als das Gestrick selbst sein, um auf diese Weise das Gestrick flächiger gegen den Träger festlegen zu können. Der Keder kann so z. B. auch als eine relativ starre Stange aus Kunststoff, jedoch auch als etwas starrerer Draht oder Schnur aus Kunststoff oder in jeglicher Form ausgebildet sein, die sich in eine längliche Tasche einschieben läßt.

In oder an dem Träger sind zweite Befestigungselemente angeordnet, in welche das andere Ende des Verbindungselementes eingreift. Die zweiten Befestigungselemente können ebenfalls als Hohlprofile, Ösen, Haken, Löcher, Velcrostrukturen, Magnete oder Clips etc. ausgebildet sein. Vorzugsweise ist das Verbindungselement zwischen dem Gestrick und dem Träger als elastisches Band oder Seil ausgebildet, so dass das erste Befestigungselement des Gestricks nicht unbedingt über dem zweiten Befestigungselement des Trägers zu liegen kommen muß. Eine Befestigung ist hier auch möglich, wenn diese etwas voneinander beanstandet sind. Derartige örtliche Ungenauigkeit, wie sie beim Herstellen eines Sitzbezuges immer entstehen können, werden durch die Flexibilität des Verbindungselementes ausgeglichen.

Vorzugsweise sind sowohl die ersten als auch die zweiten Befestigungselemente länglich ausgebildet und erlauben eine Festlegung des Verbindungselementes entlang ihrer Längserstreckung. Wenn nun noch die ersten und zweiten Befestigungselemente senkrecht zueinander verlaufen, werden immer Punkte gefunden, an denen das erste Befestigungselement direkt über dem zweiten Befestigungselement liegt. Derartige Punkte können zum Anordnen von Verbindungselementen verwendet werden. Das Verbindungselement kann erfindungsgemäß als zwar flexibles aber nicht elastisches Textilband oder Textilseil, Gummiband, Gewebeband, Vliesband oder Kunststoffband, eventuell Drahtseil ausgebildet sein, wenngleich die Verwendung elastischer Verbindungselemente vorzuziehen ist. Als Verbindungselement lassen sich auch Schraubenfedern verwenden. Das elastische Verbindungselement kann auch direkt an/in dem ersten Befestigungselement des Gestricks oder an/in dem zweiten Befestigungselement des Trägers integriert ausgebildet sein.

Die erfindungsgemäße Befestigungsanordnung eignet sich nicht nur zur Befestigung von Sitzbezügen an Sitzträgern sondern auch zur Befestigung von textilen Verkleidungsteilen, Designstrukturen, Isolier- oder Filterteilen an Trägern z.B. im Kfz-Innenbereich.

Das erste und/oder zweite Befestigungselement kann auch als ferromagnetisches Material oder Magnet ausgebildet sein, welches mit dem jeweils komplementären anderen Befestigungselement (Magnet, anderer Pol/ferromagnetisches Material) in Wechselwirkung tritt.

Die durch die beiden Gestricklagen gebildete längliche Tasche zum Einlegen des ersten Befestigungsteils kann zum Träger hin partiell durchbrochen oder gelocht sein, um die Befestigung an dem Verbindungselement im Bereich dieser Durchbrechungen zu gestatten. Durch derartige Durchbrechungen kann auch in einfacher Weise das erste Befestigungselement selbst in die Tasche eingeschoben werden.

Zusätzlich zu der Festlegung des Gestricks an dem Träger mittels der Befestigungselemente können auch in anderen Bereichen Velcrostrukturen (Klettverschlüsse) zur Unterstützung der Festlegung vorgesehen sein, z.B. im Bereich von Rundungen oder von stark konturierten Teilen, um hier ein glattes faltenfreies Design zu gewährleisten.

Die Erfindung wird nachfolgend beispielsweise anhand der schematischen Zeichnung beschrieben. In dieser zeigen:
Figur 1
   Einen Querschnitt durch ein zweilagiges Gestrick mit eingelegtem Keder als Befestigungselement,
Figur 2
   ein Verbindungselement zur Festlegung des Doppellagengestricks aus Figur 1 an einem Träger gemäß Figur 3,
Figur 3
   einen Träger mit einem Befestigungselement zum Einhängen eines Verbindungselementes,
Figur 4-6
   drei weitere Ausführungsformen von Verbindungselementen zum Eingriff in die Befestigungselemente des Doppellagengestricks und des Trägers.

Figur 1 zeigt ein Zweilagengestrick z. B. eine Doppeljersey-Struktur welche im Allgemeinen 1x1 versetzt gestrickt ist. In einem Abschnitt 11 sind die beiden Lagen 12,13 des Doppeljersey nicht miteinander vermascht, wodurch zwischen den beiden Lagen 12,13 ein Hohlraum gebildet wird. In diesem Hohlraum ist als erstes Befestigungselement ein Keder 14 eingelegt, der sehr viel starrer als das umgebende Gestrick ist. Dieser Keder durchzieht über eine vorgegebene Länge das Doppelgestrick und ist an jeder beliebigen Stelle seiner Länge von einem in Figur 2 dargestellten Verbindungselement greifbar. Das Verbindungselement 16 enthält ein elastisches Band 18 an dessen oberen Ende ein erstes Eingriffselement 20 angeordnet ist, welches in diesem Fall als C-förmiges Hohlprofil ausgebildet ist und zum Umgreifen des Keders 14 in den Doppellagengestrick 10 dient. Das andere Ende 22 des Verbindungselementes 16 ist wiederum als Keder ausgebildet, der in einem zweiten Befestigungselement 24 eines Trägers 26 festlegbar ist. Das zweite Befestigungselement 24 ist hier identisch mit dem ersten Eingriffselement 20 des Verbindungselementes 16 als C-förmiges Hohlprofil ausgebildet. Der Keder 22 als zweites Eingriffselement des Verbindungselementes 16 wird einfach in das C-Profil 24 des Trägers 26 eingedrückt und auf diese Weise festgelegt. Das zweite Befestigungselement 24 des Trägers 26 hat eine größere Längserstrekkung, die aus der Zeichenebene heraus gerichtet ist. Vorzugsweise kreuzen sich die ersten und zweiten Befestigungselemente 14,24, so dass an allen Kreuzungspunkten Verbindungselemente 16 zum Festlegen des Gestricks 10 an dem Träger 26 vorgesehen werden können. Die Länge der Verbindungselemente 16 sollte in etwa dem gegenseitigen Abstand der ersten und zweiten Befestigungselemente am Kreuzungspunkt entsprechen. Elastische Verbindungselemente sollten etwas kürzer sein, um den Bezug leicht gegen den Träger vorzuspannen.

Figur 4 zeigt eine andere Ausführungsform eines Verbindungselementes 16. Ein Eingriffselement 30 ist dort als herzförmiges Profil ausgebildet, welches sich leicht in ein hohlprofilförmiges Befestigungselement des Trägers und/oder des Doppelgestricks einführen läßt, jedoch aufgrund seines Profils schwer wieder daraus entfernen läßt.

Hier ist anzumerken, dass selbstverständlich das erste und zweite Befestigungselement das gleiche Profil aufweisen können oder die in den Figuren 1-3 dargestellten Befestigungselemente und Eingriffselemente zueinander identisch ausgebildet sein können.

Figur 5 zeigt ein Verbindungselement 16, welches als Gummiband ausgebildet ist, dass an seinen oberen und unteren Endbereichen Perforationen aufweist. Diese Perforationen können von entsprechenden Strukturen der ersten und zweiten Befestigungselemente durchsetzt werden.

Eine weitere alternative Ausführungsmöglichkeit eines Verbindungselementes 16 ist in Figur 6 dargestellt. Hier ist an zumindest einem Ende des Verbindungselementes 16 quer zu einem Gummiband 36 des Verbindungselementes, welches den Abstand zwischen dem Zweilagengestrick und dem Träger überbrückt, eine Befestigungsfläche 38 vorgesehen, an deren dem Gummiband abgewandten Außenseite eine Velcrostruktur 40 vorgesehen ist. Diese Velcrostruktur greift in eine komplementäre Velcrostruktur an dem Träger oder in dem Zwischenraum des Zweilagengestricks ein.

Selbstverständlich können die oben dargestellten Arten von Eingriffselementen in beliebiger Weise miteinander kombiniert werden. Vorzugsweise ist der Bereich des Verbindungselementes zwischen den beiden Eingriffselementen (siehe z. B. 18 in Figur 2) elastisch ausgebildet, so dass auch Punkte miteinander verbunden werden können, die nicht direkt übereinander liegen. Auf diese Weise können Sitzbezüge mit größeren Toleranzabweichungen ohne Problem an dem Träger befestigt werden.

## Patentansprüche

1. Anordnung zur Befestigung eines zweilagigen Gestricks an einem Träger, bei der zwischen den beiden Lagen (12, 13) des Gestricks (10) ein erstes Befestigungselement (14) einlegbar oder einbindbar ist, welches an einem an oder in dem Träger (26) vorgesehenen zweiten Befestigungselement (24) festlegbar ist, und bei der zwischen dem ersten und dem zweiten Befestigungselement (14, 24) ein Verbindungselement (16) eingespannt ist, dessen erstes Ende (20) an dem ersten Befestigungselement (14) und dessen zweites Ende (22) an dem zweiten Befestigungselement (24) eingreift, **dadurch gekennzeichnet, daß** das erste Ende (20) des Verbindungselements (16) ein zum ersten Befestigungselement (14) komplementäres erstes Eingriffselement (20) aufweist und daß das zweite Ende (22) ein zum zweiten Befestigungselement (24) komplementäres zweites Eingriffselement (22) aufweist, wobei das Verbindungselement (16) zwar flexibel aber nicht elastisch oder elastisch ausgebildet ist.

2. Anordnung nach Anspruch 2 oder 3, **dadurch gekennzeichnet, daß** das Verbindungselement (16) elastisch als Gummiband, Gummiseil oder Schraubenfeder ausgebildet ist.

3. Anordnung nach einem der vorhergehenden Ansprüche, **dadurch gekennzeichnet, daß** das erste und/oder zweite Befestigungselement (14, 24) länglich ausgebildet sind und eine Befestigung an verschiedenen Punkten der Längserstreckung erlauben.

4. Anordnung nach Anspruch 3, **dadurch gekennzeichnet, daß** das erste Befestigungselement (14) als teilflexibler Keder oder als Stange ausgebildet ist.

5. Anordnung nach Anspruch 3 oder 4, **dadurch gekennzeichnet, daß** das zweite Befestigungselement (24) als C-förmiges Profilteil ausgebildet ist.

6. Anordnung nach Anspruch 5, **dadurch gekennzeichnet, daß** das Profilteil (24) in den Träger (26) eingeschäumt ist, derart, daß die Öffnung des C-förmigen Profilteils zur Bezugseite des Trägers hin orientiert ist.

7. Anordnung nach einem der vorhergehenden Ansprüche, **dadurch gekennzeichnet, daß** das erste Befestigungselement (14) in einem Bereich (11) des zweilagigen Gestricks eingelegt ist, in welchem die beiden Lagen (12, 13) über mindestens zwei Maschen nicht miteinander verbunden sind.

8. Anordnung nach einem der vorhergehenden Ansprüche, **dadurch gekennzeichnet, daß** das erste und/oder zweite Befestigungselement und/oder zumindest ein Ende des Verbindungselementes eine Klettverschluß-Struktur (40) aufweist/en, die mit einer komplementären Klettverschluß-Struktur des zweiten und/oder ersten Befestigungselements zusammenwirkt.

9. Anordnung nach einem der vorhergehenden Ansprüche, **dadurch gekennzeichnet, daß** das erste und zweite Befestigungselement (14, 24) quer zueinander verlaufen.

10. Anordnung nach einem der vorhergehenden Ansprüche, **dadurch gekennzeichnet, daß** das Gestrick und der Träger in konturierten Bereichen zueinander komplementäre Klettverschluß-Strukturen aufweisen.

## Claims

1. An arrangement for fastening a two-layer knitted fabric to a carrier, in which a first fastening element (14) can be inserted or incorporated between the two layers (12, 13) of the knitted fabric (10), which element can be fixed to a second fastening element (24) provided on or in the carrier (26) and in which a connecting element (16) is clamped between the first and the second fastening element (14, 24) whose first end (20) engages on the first fastening element (14) and whose second end (22) engages on the second fastening element (24), **characterized in that** the first end (20) of the connecting element (16) comprises a first engagement element (20) which is complementary to the first fastening element (14) and that the second end (22) comprises a second engagement element (22) which is complementary to the second fastening element (24), with the connecting element (16) being arranged in a flexible way but non-elastic or elastic.

2. The arrangement according to claim 2 or 3, **characterized in that** the connecting element (16) is arranged in an elastic way as a rubber band, rubber cord or helical spring.

3. An arrangement according to one of the preceding claims, **characterized in that** the first and/or second fastening element (14, 24) is/are provided with an oblong configuration and allow fastening to different points of the longitudinal extension.

4. An arrangement according to claim 3, **characterized in that** the first fastening element (14) is arranged as a partly flexible welting or as a bar.

5. An arrangement according to claim 3 or 4, **characterized in that** the second fastening element (24) is arranged as a C-shaped profile element.

6. An arrangement according to claim 5, **characterized in that** the profile part (24) is foamed into the carrier (26), such that the opening of the C-shaped profile element is oriented towards the upholstering side of the carrier.

7. An arrangement according to one of the preceding claims, **characterized in that** the first fastening element (14) is inserted into an area (11) of the two-layer knitted fabric in which the two layers (12, 13) are not connected to each other via at least two stitches.

8. An arrangement according to one of the preceding claims, **characterized in that** the first and/or second fastening element and/or at least one end of the connecting element have/has a Velcro fastener which cooperates with a complementary Velcro fastener structure of the second and/or first fastening element.

9. An arrangement according to one of the preceding claims, **characterized in that** the first and second fastening element (14, 24) extend transversally with respect to each other.

10. An arrangement according to one of the preceding claims, **characterized in that** the knitted fabric and the carrier have complementary Velcro fastener structures in contoured areas with respect to each other.

## Revendications

1. Dispositif pour fixer un tricot maillé à deux épaisseurs sur un support, dans lequel un premier élément de fixation (14) peut être posé ou inclus entre les deux couches (12, 13) du tricot (10), et peut être fixé sur un deuxième élément de fixation (24) prévu dans ou sur le support (26), et dans lequel est prévu serré entre le premier élément de fixation et le deuxième (14, 24) un élément de liaison (16) dont la première extrémité (20) se met en prise sur le premier élément de fixation (14) et la deuxième extrémité (22) sur le deuxième élément de fixation (24), **caractérisé en ce que** la première extrémité (20) de l'élément de liaison (16) possède un premier élément de prise (20) complémentaire du premier élément de fixation (14) et **en ce que** la deuxième extrémité (22) possède un deuxième élément de prise (22) complémentaire du deuxième élément de fixation (24), l'élément de liaison (16) étant conçu pour être soit flexible mais pas élastique, soit élastique.

2. Dispositif selon la revendication 2 ou 3, **caractérisé en ce que** l'élément de liaison (16) est conçu pour être élastique, sous la forme d'une bande de caoutchouc, d'un cordon de caoutchouc ou d'un ressort hélicoïdal.

3. Dispositif selon l'une des revendications précédentes, **caractérisé en ce que** le premier élément de fixation et/ou le deuxième (14, 24) ont une forme allongée et permettent une fixation en différents points de l'extension longitudinale.

4. Dispositif selon la revendication 3, **caractérisé en ce que** le premier élément de fixation (14) est conçu comme un bourrelet partiellement flexible ou comme une barre.

5. Dispositif selon la revendication 3 ou 4, **caractérisé en ce que** le deuxième élément de fixation (24) est conçu comme un élément profilé en forme de C.

6. Dispositif selon la revendication 5, **caractérisé en ce que** l'élément profilé (24) est introduit par moussage dans le support (26) de telle sorte que l'ouverture de la partie profilée en forme de C est orientée vers la face de référence du support.

7. Dispositif selon l'une des revendications précédentes, **caractérisé en ce que** le premier élément de fixation (14) est posé dans une zone (11) du tricot à deux épaisseurs dans laquelle les deux couches (12, 13) ne sont pas reliées l'une à l'autre par au moins deux mailles.

8. Dispositif selon l'une des revendications précédentes, **caractérisé en ce que** le premier élément de fixation et/ou le deuxième et/ou au moins une extrémité de l'élément de liaison présente(nt) une structure auto-agrippante (40) qui coopère avec une structure auto-agrippante complémentaire du deuxième élément de fixation et/ou du premier.

9. Dispositif selon l'une des revendications précédentes, **caractérisé en ce que** le premier élément de fixation et le deuxième (14, 24) sont transversales l'un à l'autre.

10. Dispositif selon l'une des revendications précédentes, **caractérisé en ce que** le tricot et le support présentent dans les zones de contour des structures auto-agrippantes complémentaires l'une de l'autre.
